# EUROPÄISCHE PATENTSCHRIFT

(11) **EP 0 066 709 B1**
(45) Veröffentlichungstag und Bekanntmachung des Hinweises auf die Patenterteilung: **28.01.1987**
(21) Anmeldenummer: 82103616.7
(22) Anmeldetag: 28.04.1982
(51) Int. Cl.: B22C 9/08, B22D 35/04

(54) **Speiser für ein GuBstück**
Feeder head for a casting
Masselotte pour pièce coulée

(30) Priorität: 06.06.1981 DE 3122597
(43) Veröffentlichungstag der Anmeldung: 15.12.1982
(73) Patentinhaber: Mannesmann Rexroth GmbH, 97813 Lohr (DE)
(72) Erfinder: Scherer, Manfred, D-8770 Lohr/Main (DE)
(74) Vertreter: Patentanwälte Bartels und Partner

## Beschreibung

Die Erfindung bezieht sich auf einen Speiser entsprechend dem Oberbegriff des Anspruches 1.

Die Anwendung des bekannten Speisers der vorgenannten Art hat sich insbesondere bei schweren Gussstücken als nachteilig erwiesen, da der Speiser extrem hoch ausgebildet werden muss und daher sehr aufwendig ist (DE-B 2 010 337).

Ein anderer bekannter Speiser hat über einem zylindrischen Halsteil einen sich sprunghaft erweiternden Raum zur Aufnahme von Giessgut, wobei der Hals verhältnismässig kurz gehalten werden soll, um ein schnelles Abkühlen des im Speiser vorhandenen Giessgutes zu vermeiden («Gates and Risers for Casting» 1942, S. 275).

Wieder ein anderer bekannter Speiser hat eine zylindrische Wand, die durch einen auf seiner Innenseite mit einem Reflexionsbereich versehenen Isolierkörper abgedeckt ist (DE-B 2 603 961).

Der vorliegenden Erfindung liegt die Aufgabe zugrunde, einen auch bei schweren Gussstücken brauchbaren, wenig aufwendigen, raumsparenden Speiser zu schaffen. Diese Aufgabe wird bei einem Speiser gemäss dem Oberbegriff durch die Merkmale im Kennzeichnungsteil des Anspruches 1 erfindungsgemäss gelöst. Die Anwendung eines erweiterten Aufnahmeraumes im Anschluss an den hohlzylinderartigen Körper des Speisers, welcher dem Gussstück unmittelbar benachbart ist, erlaubt die Ausbildung eines verhältnismässig niederen Speisers auch bei schweren Gussstükken. Der erweiterte Aufnahmeraum und der hohlzylinderartige Körper des Speisers nehmen den Nachsaugbedarf des Gussstückes einschliesslich des üblichen Sicherheitszuschlages auf. Der Aufnahmeraum ist mit exothermer Heizmasse umgeben, so dass die Wärme nicht in den, den Speiser umgebenden Formstoff abfliessen kann. Das vom erstarrenden Gussstück nachgesaugte Giessgut heizt sich im Bereich des einen verhältnismässig kleinen Querschnitt aufweisenden hohlzylinderartigen Körpers auf.

Die Merkmale des Anspruches 2 betreffen eine bevorzugte Ausbildung des Speisers.

Weitere Vorteile ergeben sich aus der Beschreibung und der Zeichnung. In dieser ist ein Speiser als Ausführungsbeispiel des Gegenstandes der Erfindung im Längsschnitt schematisch dargestellt.

Ein Gussstück 1 ist in eine Sandform 2 eingeformt. Auf die Sandform 2 ist ein hohlzylinderartiger Körper 3 aus exothermer Heizmasse aufgesetzt, der von einer wärmeisolierenden Hülle aus Asbestpapier umgeben sein kann und an seiner Unterseite kegelförmig ausgebildet ist. Der hohlzylinderartige Körper umgibt einen zylinderförmigen Raum 4.

Auf den hohlzylinderartigen Körper 3 ist ein topfförmiger Körper 5 aufgesetzt, der in seinem Boden eine Durchgangsbohrung 6 hat, deren Querschnitt dem Querschnitt des zylinderförmigen Raumes 4 im hohlzylinderartigen Körper 3 entspricht. Der topfförmige Körper 5 ist durch einen ebenen Deckel 7 abgedeckt, der in den Rand des topfförmigen Körpers 5 eingelassen ist. Der topfförmige Körper 5 und der Deckel 7 bestehen in gleicher Weise, wie der hohlzylinderartige Körper 3 aus einer exothermen Heizmasse. Der topfförmige Körper 5 hat einen wesentlich grösseren lichten Querschnitt, als der hohlzylinderartige Körper 3. Die Querschnitte verhalten sich mindestens wie 4: 1.

Der Aufnahmeraum 8 im topfförmigen Körper 5 dient im wesentlichen zur Aufnahme des Nachsaugebedarfs des Gussstückes 1 einschliesslich des üblichen Sicherheitszuschlages. Die Wanddicke des topfförmigen Körpers 5 und des Deckels 7 ist jeweils so gewählt, dass eine Abkühlung des im Aufnahmeraum 8 befindlichen Giessgutes weitgehend vermieden wird, wobei der hohlzylinderartige Körper 3 so ausgebildet ist, dass das durch ihn während des Nachsaugevorganges hindu_{f}ch- tretende Giessgut aufgeheizt wird.

## Patentansprüche

1. Speiser für ein Gussstück, insbesondere aus Gusseisen, mit einem hohlzylinderartigen Körper (3) aus einer exothermen Heizmasse, die das im Speiser befindliche Gut bis zur Beendigung des Nachsaugens von Giessgut durch den zu speisenden Gussstückbereich flüssig hält, wobei das Speiservolumen der Grösse des Nachsaugvolumens zuzüglich eines maximalen Sicherheitsbetrages von 30% des Nachsaugvolumens entspricht, dadurch gekennzeichnet, dass sich an den hohlzylinderartigen Körper (3) des Speisers auf der vom Gussstück abgewandten Seite ein dem Hohlraum (4) dieses Körpers (3) gegenüber erweiterter Aufnahmeraum (8) anschliesst, der allseitig von einer exothermen Heizmasse umgeben ist, die ein Abkühlen des darin befindlichen Giessgutes weitgehend vermeidet, wogegen der hohlzylinderartige Körper (3) zum Aufheizen des durch diesen Körper während des Nachsaugvorganges hindurchtretenden Giessgutes dient.

2. Speiser nach Anspruch 1, dadurch gekennzeichnet, dass die den gegenüber dem Hohlraum (4) des hohlzylinderartigen Körper (3) erweiterten Aufnahmeraum (8) begrenzende Heizmasse nach Art eines Topfes ausgebildet ist, in dessen Boden ein Durchgangsloch (6) vorgesehen ist, das einen dem freien Querschnitt des Hohlraumes (4) des hohlzylinderartigen Körpers (3) entsprechenden Querschnitt hat, und dass der Aufnahmeraum (8) von einem eingelassenen Deckel (7) abgedeckt ist.

## Claims

1. Feeder for a casting, in particular of cast-iron, with a body (3) in the form of a hollow cylinder consisting of an exothermic heating material, which keeps the substance located in the feeder liquid until the suction of casting material through the region of the casting to be fed is terminated, in which case the volume of the feeder corresponds to the magnitude of the suction volume plus a maximum safety amount of 30% of the suction volume, characterised in that adjoining the body (3) of the feeder in the form of a hollow cylinder, on the side remote from the casting is a receiving chamber (8) which is enlarged with respect to the cavity (4) of this body (3), which chamber (8) is surrounded on all sides by an exothermic heating material, which to a large extent prevents cooling of the casting material located therein, whereas the body (3) in the form of a hollow cylinder serves for heating the casting material passing through this body during the suction operation.

2. Feeder according to claim 1, characterised in that the heating material defining the receiving chamber (8) enlarged with respect to the cavity (4) of the body (3) in the form of a hollow cylinder is constructed in the form of a cup, in the base of which a through hole (6) is provided, which has a cross section corresponding to the free cross section of the cavity (4) of the body (3) in the form of a hollow cylinder and that the receiving chamber (8) is covered by a lid (7) which is let in.

## Revendications

1. Bac d'alimentation pour une pièce coulée, en particulier en fonte de fer, ayant un corps (3) en forme de cylindre creux fait d'une matière chauffante exothermique qui maintient le contenu du bac d'alimentation liquide jusqu'à la fin de l'aspiration de la matière à couler à travers la zone de coulée à alimenter, le volume du bac d'alimentation correspondant à la dimension du volume à aspirer augmenté d'une valeur de sécurité maximale de 30% du volume à aspirer, caractérisé en ce qu'au corps (3) du bac d'alimentation, sur la face opposée à la pièce coulée, fait suite une chambre réceptrice (8) plus large qu'une cavité (4) de ce corps (3), qui est entourée de tous les côtés par une matière chauffante exothermique et qui empêche, dans une large mesure, le refroidissement de la matière à couler qui s'y trouve, le corps (3) servant au contraire à chauffer la matière à couler qui le traverse pendant le processus d'aspiration.

2. Bac d'alimentation suivant la revendication 1, caractérisé en ce que la matière chauffante qui limite la chambre réceptrice (8) agrandie par rapport à la cavité (4) du corps (3) affecte la forme d'une sorte de pot, dans le fond duquel est prévu un orifice de passage (6) qui a une section droite correspondant à la section libre de la cavité (4) du corps (3), la chambre réceptrice (8) étant couverte par un couvercle encastré (7).
